# EUROPÄISCHE PATENTANMELDUNG

(11) **EP 4 744 535 A1**
(43) Veröffentlichungstag der Anmeldung: **20.05.2026**
(21) Anmeldenummer: 25198954.7
(22) Anmeldetag: 29.08.2025
(51) Int. Cl.: A43B 13/04, A43B 13/12, A43B 13/18

(54) **VERBESSERTE SOHLENKONSTRUKTION UND SCHUHARTIKEL MIT EINER SOHLE, DIE EINE SOLCHE VERBESSERTE SOHLENKONSTRUKTION AUFWEIST**

(71) Anmelder: Xanatum Finance AG, 4055 Basel (CH)
(72) Erfinder: MICHAELI, Martin, 8808 PFÄFFIKON (CH)
(74) Vertreter: Ipsilon

(57) **Zusammenfassung**

Verbesserte Sohlenkonstruktion und Schuhartikel mit einer Sohle, die eine solche verbesserte Sohlenkonstruktion aufweist

Die Erfindung betrifft eine Sohlenkonstruktion (1) mit einer unteren Verschleißsohle (3), ii) einer oberen Sauberkeitssohle, und iii) eine Zwischensohle (5), die zwischen der unteren Verschleißsohle und der oberen Sauberkeitssohle angeordnet ist.

Die Zwischensohle (5) besteht aus drei Schichten unterschiedlicher Materialien (6, 7 und 8), die übereinander in einer mehrschichtigen Sandwichstruktur mit komplementären Formen angeordnet sind, wobei die mittlere Schicht (7) als Verbindungsschicht zwischen den unteren und oberen Schichten (6 und 8) fungiert. Die mittlere Schicht (7) weist eine durchgehende Struktur (7') auf, die jedoch segmentiert erscheint und aus mindestens drei aufeinanderfolgenden Sohlenabschnitten (7") besteht, die sich teilweise überlappen und an den miteinander verbundenen Überlappungskanten Materialverdickungen (7‴) oder Rippen bilden, die sich quer zur Längsachse erstrecken. Die Shore-A-Härte des Materials der mittleren Schicht (7) der Zwischensohle (5) ist geringer als die Shore-A-Härte des Materials der unteren Schicht (6) dieser Zwischensohle (5) und als die Shore-A-Härte des Materials der oberen Schicht (8).

## Beschreibung

Die vorliegende Erfindung betrifft den Bereich der Schuhartikel, insbesondere Sportschuhe, Stadtschuhe oder Wanderschuhe, und insbesondere die Sohlenkonstruktionen für solche Schuhartikel. Gegenstand der Erfindung ist es, eine verbesserte Sohlenkonstruktion und einen Schuhartikel oder Schuh mit einer Sohle die eine solche Sohlenkonstruktion aufweist, anzubieten.

Zahlreiche Vorschläge an Sohlen mit besonderen Sohlenkonstruktionen sind bereits bekannt, die darauf abzielen, den Gehkomfort des Trägers der Schuhartikel mit diesen Sohlen zu verbessern.

Mehrere Kriterien sind dabei zu berücksichtigen, darunter insbesondere: die Fähigkeit zur Stoßdämpfung, die Fähigkeit zur Energierückgabe durch Feder- oder elastischen Effekt nach Druck (Rückprall), die Unterstützung der Rollbewegung des Fußes beim Gehen, eine mögliche Förderung der Vorwärtsbewegung, eine gute Stabilität des Standes und/oder eine gute seitliche Unterstützung des Fußes beim Gehen. Darüber hinaus sollten die Eigenschaften der Sohle an die Spezifität der betreffenden Stützflächen angepasst sein und insbesondere zwischen der vorderen Stützregion (Vorderfuß) und der hinteren Stützregion (Ferse) differenziert werden.

Um zumindest einige dieser Komfortkriterien zu erfüllen, wurden Sohlen mit einem oder mehreren Einsätzen aus spezifischen Materialien und/oder einer oder mehreren Kammern, die leer oder mit Druckgas gefüllt sind, vorgeschlagen (siehe US 2011/179669, WO 1998/014085 und US 2019/0216169, zum Beispiel). Allerdings ist der resultierende Effekt oft räumlich begrenzt (lokalisierter Effekt) und zeitlich begrenzt (nicht dauerhafter Effekt). Zudem ist die Herstellung dieser Sohlen komplex und deren strukturelle Kohärenz begrenzt.

Es wurden auch Sohlen vorgeschlagen, die eine untere, mit dem Boden in Kontakt stehende Fläche aufweisen, welche mit unter Druck (während des Gehens oder Laufens) verformbaren Formationen ausgestattet sind (siehe US 2013/0047474, zum Beispiel). Allerdings verliert dieser Sohlentyp an Wirksamkeit durch die unvermeidliche Einbettung von Steinen, Erde und anderen Materialien, die auf dem Boden liegen, und in jedem Fall mit der Zeit (Abnutzung).

Darüber hinaus sind auch Sohlenkonstruktionen bekannt, bei denen zwischen der unteren Verschleißsohle und der oberen Strobel-Einsteppsohle des Schaftes (Sauberkeitssohle) eine Zwischensohle angeordnet ist, die die beiden vorgenannten Sohlen verbindet und zumindest eine Schicht aus einem Material mit Dämpfungs- und/oder Energierückgabeeigenschaften aufweist. Diese Zwischensohle besteht entweder aus mehreren flachen Schichten unterschiedlicher Materialien, die übereinander angeordnet sind (CN 108903127, zum Beispiel), oder aus zwei Schichten unterschiedlicher Materialien, deren gegenseitig in Kontakt stehende und miteinander verbundene Oberflächen nicht flach sind (siehe US 2011/0072690, US 2021/315319 und US 4798010, zum Beispiel). Diese bekannten Lösungen, obwohl sie einige der genannten Kriterien erfüllen, sind komplex herzustellen, führen zu erheblichen Sohlenstärken, die die Fußstabilität beeinträchtigen können, und erfordern große Mengen an Materialien (hohe Herstellungskosten). Darüber hinaus nutzen alle oben genannten bekannten Lösungen mit Zwischensohlen, aufgrund der lokalen Verteilung der ausgeübten Druckkräfte (beim Gehen), die Dämpfungs- und Energierückgabeeigenschaften der Materialien nicht optimal und umfassend. Zudem führt die Integration einer Schicht mit den oben genannten Eigenschaften in die Sohle häufig zu einer deutlichen Verringerung der strukturellen Kohärenz sowie der Längs- und Seitenstabilität dieser Sohle, insbesondere, wenn diese Schicht eine beachtliche Dicke hat, welche in den vorgenannten bekannten Sohlen notwendig ist, um die vorteilhaftigen Eigenschaften aufzuweisen.

Die vorliegende Erfindung zielt darauf ab, zumindest die meisten Einschränkungen der oben genannten bekannten Lösungen zu überwinden.

Zu diesem Zweck bezieht sich die Erfindung auf eine Sohlenkonstruktion gemäß dem Oberbegriff des Anspruchs 1 und die auch die Merkmale des kennzeichnenden Teils dieses Anspruch 1 aufweist.

Weitere Merkmale und Weiterbildungen der Erfindung sind in den Unteransprüchen angegeben.

Die Erfindung wird besser verstanden durch die nachfolgende Beschreibung, die sich auf ein bevorzugtes Ausführungsbeispiel bezieht, das nicht einschränkend ist und mit Bezug auf die beigefügten schematischen Zeichnungen erklärt wird, in denen:
[Fig. 1A], [Fig. 1B], [Fig. 1C] und [Fig. 1D] sind jeweils eine Ansicht von unten, eine innere Seitenansicht, eine äußere Seitenansicht und eine Rückansicht einer Sohlenkonstruktion für einen Schuhartikel für den rechten Fuß gemäß der Erfindung;
[Fig. 2] ist eine Explosionsansicht in seitlicher Erhebung und Perspektive der in Figur 1 dargestellten Sohlenkonstruktion, ohne Strobel- bzw. Sauberkeitssohle;
[Fig. 3A], [Fig. 3B], [Fig. 3C] und [Fig. 3D] sind Ansichten von unten der verschiedenen konstituierenden Teile eines Prototyps der in Figur 1 dargestellten Sohlenkonstruktion; nämlich materielle Verwirklichungen jeweils der Verschleißsohle und der unteren, mittleren und oberen Schichten der Zwischensohle;
[Fig. 4] ist eine Schnittansicht der in Figur 1A dargestellten Sohlenkonstruktion, entlang der Schnittebene, die senkrecht zur Kontaktfläche mit dem Boden arrangiert ist und die Längsachse oder anterior-posterior Achse der Sohlenkonstruktion enthält;
[Fig. 5A], [Fig. 5B], [Fig. 5C] und [Fig. 5D] sind Schnittansichten jeweils entlang B-B1, C-C1, D-D1 und E-E1 der in den Figuren 1A, 1B, 1C und 4 dargestellten Sohlenkonstruktion;
[Fig. 6] stellt eine seitliche Erhebung eines Schuhartikels dar, der eine Sohlenkonstruktion gemäß der Erfindung beinhaltet.

Die Figuren 1 bis 5 zeigen eine Sohlenkonstruktion (1) für einen Schuhartikel (2), insbesondere für Sportschuhe, Stadtschuhe oder Wanderschuhe, z.B. für einen Schuh (2) wie er in Figur 6 dargestellt ist.

Diese Sohlenkonstruktion (1) weist eine vordere Stützregion (1') und eine hintere Stützregion (1") auf.

Diese Sohlenkonstruktion (1) umfasst:
i) eine untere Verschleißsohle oder -schicht (3), die eine überwiegend flache untere Kontaktfläche (3') mit dem Boden aufweist,
ii) eine obere Strobel- bzw. Sauberkeitssohle oder -schicht (4), die dazu bestimmt ist, mit dem Fuß des Trägers des Schuhartikels (2) in Kontakt zu kommen, und
iii) eine Zwischensohle (5), die zwischen der unteren Verschleißsohle oder - schicht (3) und der oberen Strobel-bzw. Sauberkeitssohle oder -schicht (4) angeordnet ist und mit jeder von ihnen flächig in Kontakt steht.

Gemäß der Erfindung ist diese Sohlenkonstruktion (1) dadurch gekennzeichnet:
dass die Zwischensohle (5) aus drei Schichten unterschiedlicher Materialien (6, 7 und 8) besteht, die jeweils kontinuierlich über die gesamte Länge der Sohlenkonstruktion (1) verlaufen und übereinander in einer mehrschichtigen Sandwichstruktur mit komplementären Formen angeordnet sind, wobei die mittlere Schicht (7) als Verbindungsschicht zwischen den unteren und oberen Schichten (6 und 8) fungiert,
dass die mittlere Schicht (7) eine durchgehende Struktur (7') aufweist, die jedoch segmentiert erscheint und aus mindestens drei aufeinanderfolgenden flächigen Sohlenabschnitten (7") besteht, die sich teilweise überlappen und an den miteinander verbundenen Überlappungskanten Materialverdickungen (7‴) oder Rippen bilden, die sich quer zur Längsachse (AL) erstrecken, und
dass die Shore-A-Härte des Materials der mittleren Schicht (7) der Zwischensohle (5) geringer ist als die Shore-A-Härte des Materials der unteren Schicht (6) dieser Zwischensohle (5) und als die Shore-A-Härte des Materials der oberen Schicht (8).

Dank der oben genannten Merkmale der Erfindung erhält man eine Sohle (1), die aufgrund der nicht ebenen Geometrie der mittleren oder Zwischenschicht (7) und ihrer engen Einbettung zwischen den beiden anderen Schichten (6 und 8) eine sehr gute strukturelle Kohärenz und Stabilität für den Träger aufweist. Durch das Einklemmen der mittleren Schicht (7) zwischen der oberen und unteren Schicht (8 und 6), die eine höhere Härte aufweisen, können die besonderen Eigenschaften des Materials dieser mittleren Schicht (7) optimal genutzt werden, indem die Belastungen und Drücke flächig verteilt werden. Diese bessere Nutzung der Energieabsorptions- und Stoßdämpfungseigenschaften dieser mittleren Schicht (7), insbesondere aufgrund ihrer geringeren Härte, ermöglicht es, für einen ähnlichen Effekt weniger Material (dünnere Schicht) zu benötigen und somit die Stabilität weiter zu verbessern (dünnere Sohle und weniger Material, das flexibler ist). Das Vorhandensein von Verdickungen in der mittleren Schicht (7) erlaubt es, eine zweistufige Dämpfung bzw. Energieabsorption zu erreichen, im Vergleich zu den dünneren flächigen Sohlenabschnitten (7"). Die segmentierte Struktur der mittleren Schicht (7), die sich auch in der Form der beiden anderen Schichten (6 und 8) widerspiegelt, die eng mit ihr verbunden sind, ermöglicht außerdem ein leichteres und kontrolliertes Abrollen der Sohle beim Gehen.

Gemäß einem Merkmal der Erfindung weist die mittlere Schicht (7) eine profilierte Struktur in einer Richtung senkrecht zur Schnittebene (PC) von einer lateralen Seite (5', 5") zur anderen (5", 5') der Zwischensohle (5) auf.

Wie aus der Figur 4 ersichtlich ist, bildet, in einer Schnittansicht entlang einer Schnittebene (PC), welche senkrecht zur Kontaktfläche (3') mit dem Boden ist und die Längsachse (AL) der Sohlenkonstruktion (1) enthält, die segmentiert erscheinende durchgehende Struktur (7') eine Sägezahnkonfiguration mit mindestens drei miteinander verbundenen Zähnen (9), wobei jeder Zahn ein erstes Segment (9') mit einer positiven oder steigenden Neigung in Richtung hinter-vorne der Längsachse (AL), und ein zweites Segment (9"), das im Wesentlichen senkrecht zur Kontaktfläche (3') mit dem Boden orientiert ist, aufweist, wobei diese Sägezahnkonfiguration (7') die Form eines Zickzackbandes oder eines leicht gekrümmten stilisierten Blitzes aufweist und die zweiten Segmente (9") jeweils Materialverdickungen (7‴) entsprechen( im Durchschnitt). Diese nach vorne (Fortbewegungsrichtung) geneigte Sohlenkonstruktion fördert das Vorankommen beim Gehen oder Laufen.

Um einen sanfteren Übergang zwischen den verschiedenen Materialstärken zu erzielen und die Konstruktion nicht durch Linien oder Kanten zu schwächen, ist vorgesehen, dass die Zähne (9) der Sägezahnkonfiguration (7') einen stumpfen Aspekt mit abgerundeten Winkeln aufweisen und die mittlere Schicht (7) somit eine segmentierte Struktur (7') zeigt, die hauptsächlich aus Sohlenabschnitten (7") als Querstreifenteilen besteht, die den ersten Segmenten (9') entsprechen und die jeweils mit Materialverdickungen (7‴) verbunden sind, die den zweiten Segmenten (9") entsprechen.

Vorzugsweise, und wie dies relativ aus den Figuren 4 und 5 hervorgeht, kann der Wert der Dicke einer Materialverdickung (7‴), bzw. der Wert der Höhe (h) eines senkrechten zweiten Segments (9") eines gegebenen Zahns (9), etwa 1,5- bis 3,0-mal, vorzugsweise etwa 2,0- bis 2,5-mal, dem Wert der Durchschnittsdicke (e) des angrenzenden Sohlenabschnitts (7") als Querstreifenteil, bzw. des ersten Segments (9') dieses Zahns (9), entsprechen.

Wie dies aus den Figuren 1B, 1C, 2 und 4 hervorgeht, weist die Sägezahnkonfiguration (7') vorteilhaft den Aspekt eines leicht gekrümmten stilisierten Blitzes auf, wobei die Durchschnittsdicke (e) der geneigten ersten Segmente (9') in Abhängigkeit von ihrer Position in der Abfolge der Zähne (9) der Sägezahnkonfiguration (7') in Richtung hinter-vorne der Längsachse (AL) allmählich abnimmt, und wobei die Höhe (h) und gegebenenfalls die Breite (e') der senkrechten zweiten Segmente (9") eine ähnliche abnehmende Entwicklung aufweisen. Es entstehen somit differenzierende Wirkungsgrade der Dämpfung bzw. Energieabsorption, Eigenschaften der Sohlenkonstruktion mit deutlich höheren Werten in der hinteren Stützregion (1") als in der vorderen Stützregion (1').

Auf ihrer jeweiligen Seite, die mit der mittleren Schicht (7) in Kontakt steht, weisen die untere (6) und die obere (8) Schicht Oberflächenkonfigurationen auf, die zu denen der mittleren Schicht (7) komplementär sind. Mit anderen Worten gleichen sie die Unebenheiten der segmentierten Struktur der mittleren Schicht (7) aus, um eine im Wesentlichen ebene untere und obere Seite der Zwischensohle (5) zu schaffen (siehe Figuren 2, 3 und 4).

Um die untere (6) und die obere (8) Schicht bestmöglich an ihre jeweiligen Funktionen (Kontakt mit dem Fuß - Kontakt mit dem Boden) anzupassen, ohne ihre gemeinsame Rolle in Bezug auf die mittlere Schicht (7) zu beeinträchtigen, kann vorgesehen werden, dass die Shore-A-Härte des Materials der oberen Schicht (8) der Zwischensohle (5) geringer ist als die Shore-A-Härte des Materials der unteren Schicht (6) dieser Zwischensohle (5).

Ebenso kann vorgesehen werden, dass die Shore-A-Härte des Materials der unteren Schicht (6) der Zwischensohle (5) geringer ist als die Shore-A-Härte des Materials der unteren Verschleißsohle oder -schicht (3), die aus einem oder mehreren Teilen besteht.

Vorteilhafterweise, und im Zusammenhang mit einer praktischen Umsetzung der Erfindung, weisen die Materialien der verschiedenen Schichten (6, 7 und 8) der Zwischensohle (5) jeweils die folgenden Härten auf: $obere Schicht \left(8\right) : 40 < Shore A \left(8\right) < 45$ $mittlere Schicht \left(7\right) : 35 < = Shore A \left(7\right) < = 40$ $untere Schicht \left(6\right) : 45 < = Shore A \left(6\right) < = 50 ,$ wobei das Material der unteren Verschleißsohle oder -schicht (3) eine Shore-A-Härte zwischen 50 und 55 aufweist.

Vorzugsweise befinden sich die vorher genannten Shore A Werte der Materialien der verschiedenen vorgenannten Schichten etwa in der Mitte der jeweils angegebenen Wertebereiche.

Als zweckmäßige Materialienauswahl kann zum Beispiel vorgesehen werden, dass das Material der unteren und oberen Schichten (6 und 8) der Zwischensohle (5) aus Ethylen-Vinylacetat (EVA) besteht, und dass das Material der mittleren Schicht (7) aus superkritischem Polyurethanschaum (SCF TPU) besteht, wobei das Material der unteren Verschleißsohle oder -schicht (3) vorzugsweise aus Gummi besteht.

Besonders geeignet für die untere Schicht (6) und die obere Schicht ist das Material mit der folgenden Bezeichnung:
- "XLR Ethylene-Vinyl acetate high elastic added foaming agent"
   und das die folgenden Merkmale aufweist:
- Rebound : 55-58%
- Compression Deformation : 38-40%
- Visual density : 0.17-0.21 Mg/m3

Besonders geeignet für die mittlere Schicht (7) ist das Material mit der folgenden Bezeichnung:
- "super critical nitrogen foaming of aliphatic thermoplastic polyurethane and ethylene - vinyl acetate blend"
   und das die folgenden Merkmale aufweist:
- Rebound : 66%
- Compression Deformation : 46,30%
- Visual density : 0.09Mg/m3

Wie aus dem gezeigten Beispiel hervorgeht, kann die mittlere Schicht (7) in länglicher Schnittansicht (entlang der PC Ebene) vorzugsweise eine Sägezahnkonfiguration mit vier aufeinanderfolgenden und miteinander verbundenen Zähnen (9) aufweisen, mit zwei Zähnen in der hinteren Stützregion (1") und zwei Zähnen in der vorderen Stützregion (1'), wobei die hinteren Zähne kürzere, geneigte erste Segmente (9') und längere, senkrechte zweite Segmente (9") gegenüber den vorderen Zähnen aufweisen, wobei die Materialschicht der mittleren Schicht (7) in der hinteren Stützregion (1") eine größere Dicke als in der vorderen Stützregion (1') aufweist und die Durchschnittsdicke (e) der geneigten, ersten Segmente (9'), bzw. der Sohlenabschnitte (7") sowie die Höhe (h) der senkrechten, zweiten Segmente (9"), bzw. der Materialverdickungen (7‴), nach vorne hin allmählich abnehmen. Die in den Figuren 1 bis 4 und 6 gezeigten Sohlenkonstruktion (1) weist somit fünf Sohlenabschnitte (7") und vier Materialverdickungen oder Querrippen (7‴) auf (dem vorderen Sohlenabschnitt ist keine vorangehende Materialverdickung angeknüpft).

Jede der drei Schichten (6, 7, 8) der Zwischensohle (5) besteht aus einem einteiligen Spritzgussteil.

Zudem ist die mechanische Verbindung durch Formschluss von komplementären Formen zwischen der mittleren Schicht (7) und der unteren Schicht (6) einerseits und der mittleren Schicht (7) und der oberen Schicht (8) andererseits an den jeweiligen Kontaktflächen zwischen ihnen durch Kleben gesichert.

Wie insbesondere auf den Figuren 4 und 5 zu sehen ist, ist die innere obere Fläche der oberen Schicht (8), auf der der Fuß aufliegt, im Wesentlichen flach und eben, und erstreckt sich parallel zur unteren Bodenkontaktfläche (3').

Zur weiteren Verstärkung der Gesamtfestigkeit der Sohlenkonstruktion (1) und vor allem zur Erhöhung deren Steifigkeit und seitlichen Widerstandsfähigkeit, sind die untere Schicht (6) und die mittlere Schicht (7) jeweils entlang der inneren (5') und äußeren (5") lateralen Seiten der Zwischensohle (5) mit Rändern (10) versehen, vorzugsweise mit Abschnitten von Rändern unterschiedlicher Höhe, die besonders an den Kämmen der Materialverdickungen oder Rippen (7‴), bzw. an den Spitzen der Sägezähne (9), hervorstehen, wobei die obere Schicht (8) und die mittlere Schicht (7) jeweils seitliche Vertiefungen (11) aufweisen, die diese Ränder oder Randabschnitte (10) im montierten Zustand der drei Schichten (6, 7, 8) der Zwischensohle (5) komplementär aufnehmen.

Um eine uneingeschränkte Nutzung der vorteilhaften Eigenschaften des Materials der mittleren Schicht (7) zu ermöglichen, ist das Material der mittleren Schicht (7) an den inneren (5') und äußeren (5") Seiten der Zwischensohle (5) zwischen den unteren und oberen Schichten (6 und 8) sichtbar und kann sich frei nach außen ausdehnen, wenn es zwischen den unteren und oberen Schichten (6 und 8) komprimiert wird, wobei diese beiden Schichten (6 und 8) Shore-A-Härtewerte aufweisen, die höher sind als das Material der mittleren Schicht (7).

Um weiter die Gesamtfestigkeit und Steifigkeit der Sohlenkonstruktion (1) zu verbessern, können die untere Schicht (6) und die mittlere Schicht (7) jeweils an der Rückseite der hinteren Stützregion (1") mit einem kreisförmigen Rand (12) versehen sein, wobei die obere Schicht (8) und die mittlere Schicht (7) jeweils eine Vertiefung (13) aufweisen, die diesen Rand (12) im montierten Zustand der drei Schichten (6, 7, 8) der Zwischensohle (5) jeweils komplementär aufnimmt.

Selbstverständlich kann die untere Verschleißsohle oder -schicht (3) einteilig sein.

Vorteilhafterweise jedoch weist die untere Verschleißsohle oder -schicht (3) eine diskontinuierliche Struktur aus mindestens zwei Teilen auf, die auf die untere Fläche (5‴) der Zwischensohle (5) aufgespritzt oder geklebt sind und diese Fläche (5‴) nur teilweise bedecken, nämlich nur an den Hauptstützflächen am Boden, und Rippenmuster aufweisen, die Stollen aufweisen und die Kontaktfläche (3') mit dem Boden bilden.

Die Erfindung bezieht sich auch (siehe Figur 6) auf einen Schuhartikel, z.B. einen Schuh (2), insbesondere einen Sportschuh, Stadtschuh oder Wanderschuh, mit einer Sohle (1) und einem Schaft (14), die dadurch gekennzeichnet sind, dass die Sohle einer Sohlenkonstruktion (1) entspricht, wie sie hiervor beschrieben wurde.

Um die Vorteile der besonderen Sohlenkonstruktion gemäß der Erfindung zu überprüfen, wurden Vergleichstests durchgeführt zwischen einerseits einer Sohle, bzw. Schuh mit Sohle, gemäß der Erfindung (Exemplare 1 und 2) mit einer Mittelschicht (7), die die oben erwähnten besonderen Formmerkmale aufweist, und andererseits einer Sohle, bzw. Schuh mit Sohle, mit denselben Materialschichten und ähnlichen durchschnittlichen Dicken, jedoch mit einer im Wesentlichen ebenen/flachen und nicht zick-zack-förmigen Mittelschicht (Exemplare 3 und 4).

Die Ergebnisse der verschiedenen Vergleichstests sind nachstehend aufgeführt mit Angabe der jeweiligen Seite (right/left-rechte/linke) der getesteten Sohle, und auch der betroffenen Stützregion (forefoot/heel-vordere Stützregion/hintere Stützregion).

### Laterale Steifigkeit des Schuhs (DIN EN 13634:2018-03)

Der Schuh wird zwischen zwei parallel angeordneten Platten fixiert. Diese werden mit konstanter Geschwindigkeit aufeinander zubewegt, sodass der Schuh seitlich, also quer zur Längsachse, zusammengedrückt wird. Dabei wird die Kraft ermittelt, die bei einer seitlichen Verformung von 20 mm auftritt. Es wurde eine hohe laterale Steifigkeit festgestellt: Der Schuh mit der erfindungsgemässen Sohlenkonstruktion hält den Fuß stärker in der Achse, reduziert seitliche Bewegungen und somit kann das Risiko für Umknicken (Inversionstrauma) vermindert werden.

| **Parameter** | **Unit** | **Results** | |
|---|---|---|---|
| | | **Exemplare 1 und 2 right \| left** | **Exemplare 3 und 4 right \| left** |
| deformation | mm | 20 | |
| maximum value of force | N | 590 \| 597 | 515 \| 548 |

### Energieabsorption der Sohle (DIN EN ISO 20344:2024-06)

Eine festgelegte Kraft wird über eine Prüfmaschine gezielt auf den Fersenbereich des Schuhs aufgebracht. Dabei wird die Materialkompression (z. B. Zwischensohle, Einlage) gemessen. Aus den Messwerten von Kraft und Weg lässt sich die aufgenommene Energie in Joule berechnen. Der Test ist ein quasistatischer oder langsam dynamischer Druckversuch (Simulation des Gehens). Hohe Energieabsorption = viel Dämpfung beim Gehen. Das Material nimmt einen großen Teil der einwirkenden Kräfte auf, und der Schuh ist komfortabel beim Gehen.

### Schockabsorption der Sohle (ASTM F 1976:2024)

Ein genormter Fallstempel mit definierter Masse wird aus einer festgelegten Höhe auf die Schuhferse fallen gelassen, die auf einer festen Unterlage liegt. Die Kraft, die beim Aufprall übertragen wird, wird erfasst. Aus Kraft und Verformung wird die aufgenommene Energie in Joule berechnet. Der dynamische, plötzliche Aufprall simuliert den Fersenauftritt beim Rennen.

Die negative Beschleunigung gibt die maximale Brems- oder Verzögerungsrate an, die beim Aufprall auf die Sohle gemessen wird.

Das Absorptionsverhältnis gibt den Anteil der aufgenommenen Energie am Gesamtaufprall (Energie, die nicht auf den Fuß übertragen wird) an.

Die Federkonstante (k) gibt an, wie steif oder weich die Sohle auf eine Kraft reagiert (k = Kraft / Verformung).

Wie sich aus diesen Tabellen ergibt, sind die Messwerte der erfindungsgemässen Sohlen, mit Ausnahme einiger Werte bzgl. der vorderen Stützregion, deutlich besser als die Messwerte der "flachen" Sohlen (trotz geringem Materialüberschuss - Materialverdickungen), und bestätigen somit den vorteilhaften Beitrag der spezifischen Struktur und Formen der Zwischensohle (5).

Es muss auch unterstrichen werden, dass beide Serien von Testprototypen (mit den erfindungsgemässen Sohlen und mit den "flachen" Sohlen) trotz einer geringen durchschnittlichen Dicke der Sohlenkonstruktion (1), bzw. der Zwischensohle (5), in den Sohlenabschnitten (7"):
- in der vorderen Stützregion: Gesamtdicke: 20mm-28 mm-Dicke der mittleren Schicht: 6mm-8mm (in den Sohlenabschnitten 7", außerhalb der Wülste/Verdickungen);
- in der hinteren Stützregion: Gesamtdicke: 35mm-40 mm-Dicke der mittleren Schicht: 10mm-12mm (in den Sohlenabschnitten 7", außerhalb der Wülste/Verdickungen);
sehr gute Testwerte im Vergleich zu bestehenden, gleichwertigen Sohlen und Schuhen mit größerer Sohlendicke aufzeigen.

Im Zusammenhang mit den Figuren 4 und 5 können beispielhafterweise folgende Dicken vorgeschlagen werden:

| | Vordere Stützregion | | | Hintere Stützregion | |
|---|---|---|---|---|---|
| | Section B-B1 | Section C-C1 | | Section D-D1 | Section E-E1 |
| Schicht | mm | mm | | mm | mm |
| Obere Schicht | 6,0 | 8,3 | | 6,7 | 8,4 |
| Mittlere Schicht 'Snake' | 6,7 | 7,6 | | 22,8 | 23,8 |
| Untere Schicht | 10,0 | 12,4 | | 6,9 | 7,5 |
| Gesamtstärke (OHNE Gummilauffläsche) | 22,7 | 28,3 | | 36,4 | 39,7 |

Natürlich ist die Erfindung nicht auf die beschriebene und in den beigefügten Zeichnungen dargestellte Ausführungsform beschränkt. Änderungen sind möglich, insbesondere hinsichtlich der Zusammensetzung der verschiedenen Elemente oder durch den Austausch technischer Äquivalente, ohne den Schutzbereich der Erfindung zu verlassen.

## Patentansprüche

1. Sohlenkonstruktion (1) für einen Schuhartikel (2), insbesondere für Sportschuhe, Stadtschuhe oder Wanderschuhe, mit einer vorderen Stützregion (1') und einer hinteren Stützregion (1"), wobei die Sohlenkonstruktion (1) i) eine untere Verschleißsohle oder -schicht (3), die eine überwiegend flache untere Kontaktfläche (3') mit dem Boden aufweist, ii) eine obere Strobel- bzw. Sauberkeitssohle oder -schicht (4), die dazu bestimmt ist, mit dem Fuß des Trägers des Schuhartikels (2) in Kontakt zu kommen, und iii) eine Zwischensohle (5), die zwischen der unteren Verschleißsohle oder -schicht (3) und der oberen Strobel-bzw. Sauberkeitssohle oder -schicht (4) angeordnet ist und mit jeder von ihnen flächig in Kontakt steht, umfasst,
Sohlenkonstruktion (1), **dadurch gekennzeichnet, dass** die Zwischensohle (5) aus drei Schichten unterschiedlicher Materialien (6, 7 und 8) besteht, die jeweils kontinuierlich über die gesamte Länge der Sohlenkonstruktion (1) verlaufen und übereinander in einer mehrschichtigen Sandwichstruktur mit komplementären Formen angeordnet sind, wobei die mittlere Schicht (7) als Verbindungsschicht zwischen den unteren und oberen Schichten (6 und 8) fungiert, dass die mittlere Schicht (7) eine durchgehende Struktur (7') aufweist, die jedoch segmentiert erscheint und aus mindestens drei aufeinanderfolgenden Sohlenabschnitten (7") besteht, die sich teilweise überlappen und an den miteinander verbundenen Überlappungskanten Materialverdickungen (7‴) oder Rippen bilden, die sich quer zur Längsachse (AL) erstrecken und dass die Shore-A-Härte des Materials der mittleren Schicht (7) der Zwischensohle (5) geringer ist als die Shore-A-Härte des Materials der unteren Schicht (6) dieser Zwischensohle (5) und als die Shore-A-Härte des Materials der oberen Schicht (8).

2. Sohlenkonstruktion gemäß Anspruch 1, **dadurch gekennzeichnet, dass** die mittlere Schicht (7) eine profilierte Struktur in einer Richtung senkrecht zur Schnittebene (PC) von einer lateralen Seite (5', 5") zur anderen (5", 5') der Zwischensohle (5) aufweist und dass, in einer Schnittansicht entlang einer Schnittebene (PC), welche senkrecht zur Kontaktfläche (3') mit dem Boden ist und die Längsachse (AL) der Sohlenkonstruktion (1) enthält, die segmentiert erscheinende durchgehende Struktur (7') eine Sägezahnkonfiguration bildet, mit mindestens drei miteinander verbundenen Zähnen (9), wobei jeder Zahn ein erstes Segment (9') mit einer positiven oder steigenden Neigung in Richtung hinter-vorne der Längsachse (AL), und ein zweites Segment (9"), das im Wesentlichen senkrecht zur Kontaktfläche (3') mit dem Boden orientiert ist, aufweist, wobei diese Sägezahnkonfiguration (7') die Form eines Zickzackbandes oder eines leicht gekrümmten stilisierten Blitzes aufweist und die zweiten Segmente (9") jeweils Materialverdickungen (7‴) entsprechen.

3. Sohlenkonstruktion gemäß Anspruch 2, **dadurch gekennzeichnet, dass** die Zähne (9) der Sägezahnkonfiguration (7') einen stumpfen Aspekt mit abgerundeten Winkeln aufweisen und die mittlere Schicht (7) somit eine segmentierte Struktur (7') aufweist, die hauptsächlich aus Sohlenabschnitten (7") als Querstreifenteilen besteht, die den ersten Segmenten (9') entsprechen und die jeweils mit Materialverdickungen (7‴) verbunden sind, die den zweiten Segmenten (9") entsprechen.

4. Sohlenkonstruktion gemäß mindestens einem der Ansprüche 2 und 3, **dadurch gekennzeichnet, dass** der Wert der Dicke einer Materialverdickung (7‴), bzw. der Wert der Höhe (h) eines senkrechten zweiten Segments (9") eines gegebenen Zahns (9), etwa 1,5- bis 3,0-mal, vorzugsweise etwa 2,0- bis 2,5-mal, dem Wert der Durchschnittsdicke (e) des angrenzenden Sohlenabschnitts (7") als Querstreifenteil, bzw. des ersten Segments (9') dieses Zahns (9), entspricht.

5. Sohlenkonstruktion gemäß mindestens einem der Ansprüche 2 bis 4, **dadurch gekennzeichnet, dass** die Sägezahnkonfiguration (7') den Aspekt eines leicht gekrümmten stilisierten Blitzes aufweist, wobei die Durchschnittsdicke (e) der geneigten ersten Segmente (9') in Abhängigkeit von ihrer Position in der Abfolge der Zähne (9) der Sägezahnkonfiguration (7') in Richtung hinter-vorne der Längsachse (AL) allmählich abnimmt, und wobei die Höhe (h) und gegebenenfalls die Breite (e') der senkrechten zweiten Segmente (9") eine ähnliche abnehmende Entwicklung aufweisen.

6. Sohlenkonstruktion gemäß mindestens einem der Ansprüche 1 bis 5, **dadurch gekennzeichnet, dass** die Shore-A-Härte des Materials der oberen Schicht (8) der Zwischensohle (5) geringer ist als die Shore-A-Härte des Materials der unteren Schicht (6) dieser Zwischensohle (5).

7. Sohlenkonstruktion gemäß mindestens einem der Ansprüche 1 bis 6, **dadurch gekennzeichnet, dass** die Shore-A-Härte des Materials der unteren Schicht (6) der Zwischensohle (5) geringer ist als die Shore-A-Härte des Materials der unteren Verschleißsohle oder -schicht (3), die aus einem oder mehreren Teilen besteht.

8. Sohlenkonstruktion gemäß mindestens einem der Ansprüche 1 bis 7, **dadurch gekennzeichnet, dass** die Materialien der verschiedenen Schichten (6, 7 und 8) der Zwischensohle (5) jeweils die folgenden Härten aufweisen:
- $obere Schicht \left(8\right) : 40 < Shore A \left(8\right) < 45$
- $mittlere Schicht \left(7\right) : 35 < = Shore A \left(7\right) < = 40$
- $untere Schicht \left(6\right) : 45 < = Shore A \left(6\right) < = 50 ,$
wobei das Material der unteren Verschleißsohle oder -schicht (3) eine Shore-A-Härte zwischen 50 und 55 aufweist.

9. Sohlenkonstruktion gemäß mindestens einem der Ansprüche 1 bis 8, **dadurch gekennzeichnet, dass** das Material der unteren und oberen Schichten (6 und 8) der Zwischensohle (5) aus Ethylen-Vinylacetat (EVA) besteht, und dass das Material der mittleren Schicht (7) aus superkritischem Polyurethanschaum (SCF TPU) besteht, wobei das Material der unteren Verschleißsohle oder - schicht (3) vorzugsweise aus Gummi besteht.

10. Sohlenkonstruktion gemäß mindestens einem der Ansprüche 2 bis 9, **dadurch gekennzeichnet, dass** die mittlere Schicht (7) in länglicher Schnittansicht eine Sägezahnkonfiguration mit vier aufeinanderfolgenden und miteinander verbundenen Zähnen (9) aufweist, mit zwei Zähnen in der hinteren Stützregion (1") und zwei Zähnen in der vorderen Stützregion (1'), wobei die hinteren Zähne kürzere geneigte erste Segmente (9') und längere senkrechte zweite Segmente (9") gegenüber den vorderen Zähnen aufweisen, und wobei die Materialschicht der mittleren Schicht (7) in der hinteren Stützregion (1") eine größere Dicke als in der vorderen Stützregion (1') aufweist und die Durchschnittsdicke (e) der geneigten ersten Segmente (9'), bzw. der Sohlenabschnitte (7"), sowie die Höhe (h) der senkrechten zweiten Segmente (9"), bzw. der Materialverdickungen (7‴), nach vorne hin allmählich abnehmen.

11. Sohlenkonstruktion gemäß mindestens einem der Ansprüche 1 bis 10, **dadurch gekennzeichnet, dass** die mechanischen Verbindungen durch Formschluss von komplementären Formen zwischen der mittleren Schicht (7) und der unteren Schicht (6) einerseits und der mittleren Schicht (7) und der oberen Schicht (8) andererseits, an den jeweiligen Kontaktflächen zwischen ihnen durch Kleben gesichert sind.

12. Sohlenkonstruktion gemäß mindestens einem der Ansprüche 1 bis 11, **dadurch gekennzeichnet, dass** die untere Schicht (6) und die mittlere Schicht (7) jeweils entlang der inneren (5') und äußeren (5") lateralen Seiten der Zwischensohle (5) mit Rändern (10) versehen sind, vorzugsweise mit Abschnitten von Rändern unterschiedlicher Höhe, die besonders an den Kämmen der Materialverdickungen oder Rippen (7‴), bzw. an den Spitzen der Sägezähne (9), hervorstehen, wobei die obere Schicht (8) und die mittlere Schicht (7) jeweils seitliche Vertiefungen (11) aufweisen, die diese Ränder oder Randabschnitte (10) im montierten Zustand der drei Schichten (6, 7, 8) der Zwischensohle (5) komplementär aufnehmen.

13. Sohlenkonstruktion gemäß mindestens einem der Ansprüche 1 bis 12, **dadurch gekennzeichnet, dass** das Material der mittleren Schicht (7) an den inneren (5') und äußeren (5") Seiten der Zwischensohle (5) zwischen den unteren und oberen Schichten (6 und 8) sichtbar ist und sich frei nach außen ausdehnen kann, wenn es zwischen den unteren und oberen Schichten (6 und 8) komprimiert wird, wobei diese beiden Schichten (6 und 8) Shore-A-Härtewerte aufweisen, die höher sind als das Material der mittleren Schicht (5).

14. Sohlenkonstruktion gemäß mindestens einem der Ansprüche 1 bis 13, **dadurch gekennzeichnet, dass** die untere Schicht (6) und die mittlere Schicht (7) jeweils an der Rückseite der hinteren Stützregion (1") mit einem kreisförmigen Rand (12) versehen sind, wobei die obere Schicht (8) und die mittlere Schicht (7) jeweils eine Vertiefung (13) aufweisen, die diesen Rand (12) im montierten Zustand der drei Schichten (6, 7, 8) der Zwischensohle (5) jeweils komplementär aufnimmt.

15. Sohlenkonstruktion gemäß mindestens einem der Ansprüche 1 bis 14, **dadurch gekennzeichnet, dass** die untere Verschleißsohle oder -schicht (3) eine diskontinuierliche Struktur aus mindestens zwei Teilen aufweist, die auf die untere Fläche (5‴) der Zwischensohle (5) aufgespritzt oder geklebt sind und diese Fläche (5‴) nur teilweise bedecken, nämlich nur an den Hauptstützflächen am Boden, und Rippenmuster aufweisen, die Stollen aufweisen und die Kontaktfläche (3') mit dem Boden bilden.

16. Schuhartikel (2) mit einer Sohlenkonstruktion (1) gemäß mindestens einem der Ansprüche 1 bis 15.

17. Schuh (2), insbesondere Sportschuh, Stadtschuh oder Wanderschuh, mit einer Sohle (1) und einem Schaft (14), **dadurch gekennzeichnet, dass** die Sohle (1) eine Sohlenkonstruktion gemäß mindestens einem der Ansprüche 1 bis 15 ist.
